# FASCICULE DE BREVET EUROPEEN

(11) **EP 3 307 960 B1**
(45) Date de publication et mention de la délivrance du brevet: **29.08.2018**
(21) Numéro de dépôt: 16728913.1
(22) Date de dépôt: 06.06.2016
(51) Int. Cl.: E02F 3/96, B25D 17/24

(54) **APPAREIL HYDRAULIQUE À PERCUSSIONS**
HYDRAULISCHE SCHLAGVORRICHTUNG
HYDRAULIC PERCUSSION DEVICE

(30) Priorité: 11.06.2015 FR 1555321
(43) Date de publication de la demande: 18.04.2018
(73) Titulaire: Montabert, 69800 Saint Priest (FR)
(72) Inventeur: PIRAS, Bernard, 69390 Vernaison (FR)
(74) Mandataire: Cabinet Laurent & Charras
(86) Numéro de dépôt international: PCT/EP2016/062796
(87) Numéro de publication internationale: WO 2016/198357

(56) Documents cités:
- EP-A1- 2 873 489
- WO-A1-93/06972
- US-A- 5 285 858
- US-A1- 2008 230 248

## Description

### DOMAINE TECHNIQUE

La présente invention se rattache au domaine des engins de travaux publics. Elle concerne un appareil hydraulique à percussions de type « brise-roches » ou analogue.

### ART ANTERIEUR

Tel que décrit sur les Figures 1 et 2 de l'état de la technique, les appareils hydrauliques à percussions **100** appelés « brise-roches » sont généralement constitués d'un corps contenant une cellule de frappe **140** et d'un carter **150** qui permet d'une part, de protéger la cellule de frappe **140** des roches abrasives et d'autre part, de maintenir mécaniquement l'ensemble pour pouvoir l'accrocher sur une extrémité d'un bras **12** d'un engin porteur **11,** par exemple une pelle hydraulique. La cellule de frappe **140** comporte un piston de frappe **180** mobile dans une chambre de sorte à percuter un outil **19** maintenu dans l'alignement d'une extrémité inférieure du piston de frappe **180.**

Les déplacements du piston de frappe **180** sont commandés par deux chambres annulaires **370, 380** antagonistes alimentées alternativement en fluide sous pression. La cellule de frappe **140** comporte également une chambre de compression **220,** contenant un gaz compressible, disposée au-dessus du piston de frappe **180.** Lorsque l'appareil **100** est actionné, une première phase consiste à déplacer le piston de frappe **180** dans la chambre de compression **220** par application d'une pression dans la chambre annulaire inférieure **380,** comprimant ainsi le gaz dans la chambre de compression **220.** Une deuxième phase consiste à annuler l'effet de la pression dans la chambre annulaire inférieure **380,** en alimentant à la même pression la chambre annulaire supérieure **370.** La force alors appliquée sur le piston de frappe **180** dépend de la différence de surface entre par les chambres annulaires **370, 380** et cette différence de surface est faible. Dans une troisième phase, le gaz compressible se détend et déplace violement le piston de frappe **180** vers le bas impactant l'outil **19** avec suffisamment de force pour briser une roche.

Ainsi, la pression du gaz dans la chambre de compression **220** est très importante. Pour contenir cette pression, une extrémité supérieure de la cellule de frappe **140** est obturée par un couvercle **240** fixé dans les montants de la cellule de frappe **140** par une série de vis **310.** Cette série de vis **310** disposées annulairement est nécessaire pour maintenir une étanchéité de la chambre de compression **220.**

Cependant, cette solution est particulièrement complexe à mettre en oeuvre à cause de ces fortes pressions sur le couvercle **240.** Ainsi, l'épaisseur des montants de la cellule de frappe **140** doit ainsi surdimensionnée pour accueillir la série de vis **310.** Les vis **310** doivent être sélectionnées avec une grande longueur et une qualité importante. Le nombre de vis **310** nécessaires impacte négativement le poids de l'appareil hydraulique à percussions **100** ainsi que le temps de montage de l'appareil.

En outre, le bras **12** de l'engin porteur **11** est mobile de sorte à déplacer l'outil **19** contre une surface **S** à détruire. Pour ce faire, la cellule de frappe **140** est montée dans un carter **150** lui-même fixé sur le bras **12** par une plaque de fixation **160** formant un U. La plaque de fixation **160** peut être disposée sur le côté du carter **150** ou sur un couvercle **200** du carter **150** tel qu'illustré sur la Figure 2. La force du bras **12** de l'engin porteur **11** est transmise à l'outil **19** par l'intermédiaire de moyens **260** d'appui sur l'outil **19** fixés dans la cellule de frappe **140.**

Lorsque l'appareil hydraulique à percussions **100** frappe une surface **S** à détruire, il transmet une onde **F** de compression sur cette surface **S** dans la direction du mouvement de l'outil **19.** Cette onde **F** peut induire une onde de choc réfléchie **R** dans la direction opposée à l'onde **F** générée par le piston de frappe **180.** Cette onde de choc réfléchie **R** est transmise à toute la cellule de frappe **140** par les moyens **260** d'appui de l'outil **19.** Pour éviter de transmettre cette onde de choc résultante **R** au bras **12** de l'engin porteur **11,** la cellule de frappe **140** est montée dans le carter **150** entre deux suspensions supérieure **280** et inférieure **281.** Les déplacements de la cellule de frappe **140** par rapport au carter **150** sont guidés par des moyens **290** de guidage disposés le long du carter **150.**

Cette solution présente également un inconvénient lié aux suspensions supérieure **280** et inférieure **281.** Ces ensembles élastiques doivent résister à la chaleur, aux huiles et graisses, aux efforts de poussée de l'engin porteur **11** et aux efforts induits par l'onde réfléchie **R.** Ce sont des pièces d'usure aux coûts élevés et dont les durées de vie restent faibles. De plus, très souvent, il faut prévoir un calage pour obtenir une pré-compression déterminée de la suspension supérieure **280** pour maintenir la plaque de fermeture **200** fermant le carter **150.**

Le document US 5,285,858 divulgue une cellule de frappe montée sur un bras d'un engin porteur par l'intermédiaire d'un amortisseur. L'amortisseur comporte une plaque supérieure fixée avec le bras de l'engin, une plaque inférieure et un élément en caoutchouc disposé entre les deux plaques pour absorber les chocs émis par la cellule de frappe. Pour ce faire, les chocs de la cellule de frappe sont transmis à la plaque inférieure par l'intermédiaire d'un élément d'arrêt déplaçable en translation dans une gorge de la plaque inférieure et une gorge ménagée sur la partie supérieure de la cellule de frappe. L'élément d'arrêt permet de mettre une distance entre la cellule de frappe et la plaque inférieure et ainsi de transmettre uniquement les chocs les plus importants à l'engin porteur.

Cependant, l'élément d'arrêt ne permet pas d'absorber les chocs car l'absorption est réalisée par l'élément en caoutchouc.

L'invention a pour but de trouver une solution permettant d'installer une cellule de frappe **140** dans un carter **150** sans avoir à utiliser une suspension complexe et couteuse.

### EXPOSE DE L'INVENTION

La présente invention vise à résoudre ce problème technique à l'aide d'une suspension réalisée par un piston de fermeture mobile dans une chambre contenant un fluide compressible.

A cet effet, l'invention concerne un appareil hydraulique à percussions destiné à être installé sur un engin porteur, l'appareil comportant :
- un carter comportant une plaque de fermeture,
- une cellule de frappe montée dans le carter comportant un piston de frappe mobile en translation, et
- un amortisseur reliant la cellule de frappe et la plaque de fermeture de manière à transmettre les efforts de déplacement appliqués sur le carter à la cellule de frappe, l'amortisseur comportant :
- un corps solidaire de la cellule de frappe en regard de la plaque de fermeture,
- une chambre ménagée à l'intérieur du corps, et
- un piston de fermeture mobile dans la chambre apte à venir en appui sur la plaque de fermeture pour obturer la chambre,
- la chambre étant destinée à contenir un fluide compressible apte à amortir les déplacements de la cellule de frappe par rapport au carter.

L'invention permet ainsi de reproduire plus simplement le rôle du couvercle et des suspensions de l'art antérieur par un piston de fermeture mobile dans une chambre contenant un fluide compressible. La cellule de frappe peut ainsi être allégée par rapport aux dispositifs de l'art antérieur en diminuant l'épaisseur des montants de la cellule de frappe et en supprimant les vis et le couvercle. L'amortissement des déplacements de la cellule de frappe par rapport au carter et du carter par rapport à la cellule de frappe est également amélioré ce qui permet de supprimer la suspension inférieure.

L'appareil conforme à l'invention peut être intégré dans diverses configurations.

Selon un premier mode de réalisation, au moins une partie du piston de frappe est destinée à pénétrer dans la chambre de sorte que, lorsque la chambre contient un fluide compressible, le déplacement du piston de frappe à l'intérieur de la chambre est apte à comprimer le fluide compressible et la décompression du fluide compressible est apte à déplacer le piston de frappe.. Ainsi, l'amortisseur sert également d'actionneur pour le piston de frappe. Ce mode de réalisation permet de supprimer le couvercle de fermeture de la cellule de frappe et ainsi de simplifier et d'alléger l'appareil.

Selon un second mode de réalisation, la cellule de frappe est reliée à un accumulateur de pression comportant un circuit hydraulique et un circuit pneumatique séparés par une membrane déformable, la chambre est en communication pneumatique avec le circuit pneumatique de l'accumulateur de pression de sorte que la pression contenue dans le circuit hydraulique est transmise à la chambre par l'intermédiaire de cette membrane. Dans ce cas, l'amortisseur joue également le rôle d'accumulateur de pression, pour encaisser les coups de bélier ou les fortes variations de pression générées par la cellule de frappe. Ce mode de réalisation permet également de supprimer le couvercle de fermeture de la cellule de frappe et ainsi de simplifier et d'alléger l'appareil.

Selon un troisième mode de réalisation, la cellule de frappe étant obturée par un couvercle, le corps comportant la chambre est monté sur ledit couvercle.

Dans ce mode de réalisation, l'amortisseur est hydrauliquement indépendant des organes de déplacement du piston de frappe. Ce mode de réalisation permet de limiter les pressions subies par le couvercle de la chambre d'actionnement.

Selon un mode de réalisation, le piston de fermeture comporte :
- un corps, destiné à assurer l'étanchéité de la chambre, et,
- une tête, destinée à assurer le maintien du piston de fermeture contre la plaque de fermeture. Avantageusement, le corps du piston de fermeture comporte une rainure contenant un joint d'étanchéité adapté au diamètre de la chambre et à une pression attendue dans la chambre. Ce mode de réalisation permet de garantir l'étanchéité de la chambre de l'amortisseur.

Avantageusement, en pratique la chambre est destinée à contenir de l'azote sous forme gazeuse. Ce mode de réalisation permet de répondre efficacement aux contraintes de compression et de dilatation du fluide compressible.

Selon un mode de réalisation, l'appareil comporte un élément de fixation du carter solidaire de la plaque de fermeture, l'élément de fixation étant destiné à fixer le carter sur un engin porteur. Alternativement, l'élément de fixation est positionné sur le carter dans une zone distante de la plaque de fermeture.

### DESCRIPTION SOMMAIRE DES FIGURES

La manière de réaliser l'invention ainsi que les avantages qui en découlent, ressortiront bien du mode de réalisation qui suit, donné à titre indicatif mais non limitatif, à l'appui des figures annexées dans lesquelles les figures 1 à 6 représentent :
- Figure 1, état de la technique : une représentation schématique en perspectives d'un engin porteur équipé d'un appareil hydraulique à percussions;
- Figure 2, état de la technique : une représentation schématique en coupe de l'appareil hydraulique à percussions de la Figure 1 ;
- Figure 3 : une représentation schématique en coupe d'un appareil hydraulique à percussions selon un premier mode de réalisation de l'invention ;
- Figure 4 : une représentation schématique en coupe d'un appareil hydraulique à percussions selon un deuxième mode de réalisation de l'invention ;
- Figure 5 : une représentation schématique en perspective de l'appareil hydraulique à percussions de la Figure 4 ;
- Figure 6 : une représentation schématique en perspective d'une cellule de frappe selon le mode de réalisation de la Figure 4 ; et
- Figure 7 : une représentation schématique en coupe d'un appareil hydraulique à percussions selon un troisième mode de réalisation de l'invention.

### DESCRIPTION DETAILLEE DE L'INVENTION

Dans la description, l'appareil hydraulique à percussions **10a, 10b, 10c** est décrit en supposant qu'il est positionné dans sa configuration la plus commune, à savoir verticalement, c'est-à-dire avec l'outil **19** orienté verticalement au contact d'une surface à détruire tel qu'illustré sur la Figure 1.

La Figure 3 illustre un appareil hydraulique à percussions hydrauliques **10a** comportant un carter **15** supportant une cellule de frappe **14.** La cellule de frappe **14** présente une forme sensiblement cylindrique ou parallélépipédique obturée par un couvercle **32.** La cellule de frappe **14** est montée à l'intérieur du carter **15** entre un amortisseur **28,** des moyens de guidage **29** et une butée **25.** Une plaque de fixation **16** formant un U est disposée sur le côté du carter **15** pour fixer le carter **15** sur le bras **12** d'un engin porteur **11.** En variante, tel que décrit sur les Figures 4 à 7, la plaque de fixation **16** peut être disposée sur la partie supérieure du carter **15.**

Le carter **15** comporte une plaque de fermeture **20a** fixée sur les montants entourant la cellule de frappe **14.** L'amortisseur **28** est positionné entre cette plaque de fermeture **20a** et le couvercle **32** de la cellule de frappe **14.** Cet amortisseur **28** comporte un corps **27** solidaire de la cellule de frappe **14** en regard de la plaque de fermeture **20a.** On entend par solidaire, le fait que le corps **27** soit fixé directement ou indirectement sur la cellule de frappe **14.** Une chambre **22** est ménagée à l'intérieur du corps **27** et, un piston de fermeture **30** est monté mobile en translation dans la chambre **22.** Le corps **27** et la chambre **22** sont préférentiellement cylindriques. Le piston de fermeture **30** est dimensionné pour assurer l'étanchéité de la chambre **22.** Par exemple, tel qu'illustré sur la Figure 3, le piston de fermeture **30** peut comporter un corps **44** et une tête **45** cylindriques. Le diamètre du corps **44** est adapté au diamètre de la chambre **22** de sorte à garantir l'étanchéité de la chambre **22.** De préférence, le corps **44** comporte une rainure contenant un joint d'étanchéité **43** adapté au diamètre de la chambre **22.**

La chambre **22** est destinée à contenir un fluide compressible, par exemple de l'azote sous forme gazeuse. La tête **45** du piston de fermeture **30** est plaquée contre la plaque de fermeture **20a** lorsque la chambre **22** est sous pression. Le fluide compressible est destiné à amortir les déplacements de la cellule de frappe **14** par rapport au carter **15** par exemple lorsqu'une onde de choc réfléchie est transmise à la cellule de frappe **14** par l'outil **19.** Le fluide compressible peut également amortir les déplacements du carter **15** par rapport à la cellule de frappe **14** par exemple lorsqu'un mouvement brutal de l'outil **19** est commandé par le bras **12** d'un engin porteur **11.**

Dans le premier mode de réalisation de la Figure 3, le piston de frappe **18** contenu dans la cellule de frappe **14** est mobile dans une chambre d'actionnement distincte de la chambre **22** de l'amortisseur **28.** Dans le deuxième mode de réalisation des Figures 4 à 6, la chambre d'actionnement du piston de frappe **18** et la chambre **22** de l'amortisseur **28** sont réalisées par un seul alésage traversant la cellule de frappe **14.** Le corps **23** de la cellule de frappe **14** est confondu avec le corps **27** de l'amortisseur **28.** De bas en haut, le corps **23** de la cellule de frappe **14** contient une partie de l'outil **19,** le piston de frappe **18** et une partie du piston de fermeture **30.** Ces deux éléments sont mobiles dans la chambre **22** et s'étendent longitudinalement suivant un même axe **X.**

L'outil **19** comporte une extrémité supérieure destinée à recevoir des chocs du piston de frappe **18.** L'onde de choc se propage alors le long du corps de l'outil **19** jusqu'à une extrémité inférieure destinée à venir au contact de la surface **S** à détruire. Le corps de l'outil **19** est préférentiellement cylindrique avec un méplat dans lequel deux clavettes **17** sont disposées. Les clavettes **17** sont reliées à la cellule de frappe **14** de sorte à limiter les mouvements de rotation et en translation de l'outil **19.** Les clavettes **17** permettent également de maintenir l'outil **19** dans la cellule de frappe **14** lors des déplacements de l'appareil hydraulique à percussion **10b** et lorsque l'outil **19** n'est pas en contact avec une surface **S** à détruire. Le bras **12** d'un engin porteur **11** peut également appuyer sur l'outil **19.** Pour ce faire, le bras **12** déplace le carter **15** entraînant ainsi un déplacement de la cellule de frappe **14.** Des moyens **26** d'appui sur l'outil **19** sont également fixés dans le corps **23** de la cellule de frappe **14** au niveau d'une surface biseauté de l'outil **19** de sorte à transmettre les déplacements de la cellule de frappe **14** à l'outil **19.**

Le piston de frappe **18** est mobile dans le corps **23** de la cellule de frappe **14** au moyen de deux chambres annulaires **37, 38** antagonistes alimentées alternativement en fluide sous pression. Les deux chambres **37, 38** sont commandées par un dispositif de commande hydraulique **41.** La cellule de frappe **14** comporte également une chambre de compression, contenant un gaz compressible, disposée au-dessus du piston de frappe **18.** La chambre de compression est confondue avec la chambre **22** de l'amortisseur **18.** Le même gaz compressible, par exemple l'azote, est utilisé pour réaliser la fonction de la chambre de compression et la fonction de l'amortisseur **18.**

Lorsque l'appareil hydraulique à percussions **10b** est actionné, une première phase consiste à déplacer le piston de frappe **18** dans la chambre **22** par injection d'une pression dans la chambre annulaire inférieure **38,** comprimant ainsi le gaz dans la chambre **22.** Une deuxième phase consiste à annuler l'effet de la pression dans la chambre annulaire inférieure **38,** en alimentant à la même pression la chambre annulaire supérieure **37,** quasiment aucune force n'est alors appliquée sur le piston de frappe **18** par les chambres annulaires **37, 38.** Dans une troisième phase, le gaz compressible se détend et déplace violement le piston de frappe **18** vers le bas impactant l'outil **19** avec suffisamment de force pour briser une roche.

L'amortisseur **28** comporte un corps **27** confondu avec le corps **23** de la cellule de frappe **14** et un piston de fermeture **30** mobile en translation dans le corps **23.** Le piston de fermeture **30** comporte un corps **44** dont le diamètre est adapté au diamètre de la chambre **22.** Ce corps **44** est pourvu d'une rainure annulaire dans laquelle est inséré un joint **43** assurant l'étanchéité de la chambre **22.** Le piston de fermeture **30** comporte une tête **45** venant de matière avec le corps **44.** La tête **45** est destinée à venir en contact d'une plaque de fermeture **20b.** Le piston de fermeture **30** permet ainsi d'obturer efficacement la chambre **22** et de bloquer la cellule de frappe **14** dans le carter **15.**

De préférence, le piston de fermeture **30** est dimensionné de telle sorte que, lorsque la chambre **22** est sous pression, la pression de la chambre **22** sur le piston de fermeture **30** est supérieure à la force de poussée du bras **12** de l'engin porteur **11** sur la plaque de fermeture quelle que soit la position du piston de frappe **18.**

Dans l'exemple des Figures 4 à 6, la plaque de fermeture **20b** est formée par la plaque de fixation **16** destinée à fixer le bras **12** d'un engin porteur **11.** Le carter **15** comporte une plaque de fixation **21** destinée à coopérer avec la plaque de fixation **16** pour attacher l'appareil hydraulique à percussions **10b** sur le bras **12** d'un engin porteur **11.** La plaque de fixation **21** du carter **15** comporte un évidement central dans lequel la tête **45** du piston de fermeture **30** pénètre pour entrer en contact avec la plaque de fixation **16.**

Pour réaliser le montage de l'appareil hydraulique à percussions **10b,** l'outil **19** le piston de frappe **18** et le piston de fermeture **30,** sont insérés successivement dans le corps **23** de la cellule de frappe **14.** Après l'insertion de l'outil **19,** les clavettes **17** sont insérées pour contraindre en rotation et en translation les mouvements de l'outil **19.** Le piston de frappe **18** est déplacé dans le corps **23** en butée contre l'outil **19,** de sorte que les chambres **37, 38** puissent commander les déplacements du piston de frappe **18.** Le piston de fermeture **30** est alors inséré dans le corps **23** au-dessus du piston de frappe **18.** La plaque de fixation **21** du carter **15** est fixée avec la plaque de fixation **16** destinée à fixer le bras **12** d'un engin porteur **11.** Pour finir, le gaz est ensuite introduit dans la chambre **22** au moyen d'une arrivée de fluide **33** déplaçant le piston de fermeture **30** contre la plaque de fixation **16.**

Dans l'exemple de la Figure 7, un appareil hydrauliques à percussion **10c** comporte une chambre supérieure **37** de commande du piston de frappe **18** disposée au-dessus du piston de frappe **18** dans un accumulateur de pression **51.** L'accumulateur de pression **51** comporte un circuit pneumatique **53** disposé au-dessus de la chambre supérieure **37.** Le circuit pneumatique **53** et la chambre supérieure **37** sont reliés par une membrane déformable **52** de sorte que les variations de pression de la chambre supérieure **37** soient absorbées par le circuit pneumatique **53** par l'intermédiaire de la membre déformable **52.** L'amortisseur **28** est disposé sur l'accumulateur de pression **51** et la chambre **22** de l'amortisseur **28** est en communication pneumatique avec le circuit pneumatique **53** de l'accumulateur de pression **51** au moyen d'un canal **54.** Ainsi, les variations de pression de la chambre supérieure **37** sont absorbées à la fois par le circuit pneumatique **53** et par l'amortisseur **28.**

Il ressort de ce qui précède que les appareils hydrauliques à percussion **10a, 10b, 10c** conformes à l'invention présentent de multiples avantages, et notamment en termes de facilité de montage, de compensation des tolérances de fabrication, et de simplicité liée à l'élimination de dispositif de suspension additionnel.

## Revendications

1. Appareil hydraulique à percussions (10a, 10b, 10c) destiné à être installé sur un engin porteur (11), l'appareil comportant :
- un carter (15) comportant une plaque de fermeture (20a, 20b),
- une cellule de frappe (14) montée dans le carter (15) comportant un piston de frappe (18) mobile en translation, et
- un amortisseur (28) reliant la cellule de frappe (14) et la plaque de fermeture (20a, 20b) de manière à transmettre les efforts de déplacement appliqués sur le carter (15) à la cellule de frappe (14),
**caractérisé en ce que** l'amortisseur (28) comporte :
- un corps (27) solidaire de la cellule de frappe (14) en regard de la plaque de fermeture (20a, 20b),
- une chambre (22) ménagée à l'intérieur du corps (27), et
- un piston de fermeture (30) mobile dans la chambre (22) apte à venir en appui sur la plaque de fermeture (20a, 20b) pour obturer la chambre (22),
- la chambre (22) étant destinée à contenir un fluide compressible apte à amortir les déplacements de la cellule de frappe (14) par rapport au carter (15).

2. Appareil selon la revendication 1, **caractérisé en ce que** au moins une partie du piston de frappe (18) est destinée à pénétrer à l'intérieur de la chambre (22) de sorte que, lorsque la chambre (22) contient un fluide compressible, le déplacement du piston de frappe (18) dans la chambre (22) est apte à comprimer le fluide compressible et la décompression du fluide compressible est apte à déplacer le piston de frappe (18).

3. Appareil selon la revendication 1, **caractérisé en ce que**, la cellule de frappe (14) est reliée à un accumulateur de pression (51) comportant un circuit hydraulique (37) et un circuit pneumatique (53) séparés par une membrane déformable (52), la chambre (22) est en communication pneumatique avec le circuit pneumatique (53) de l'accumulateur de pression (51) de sorte que la pression contenue dans le circuit hydraulique (37) est transmise à la chambre (22) par l'intermédiaire de la membrane (52).

4. Appareil selon la revendication 1, **caractérisé en ce que**, la cellule de frappe (14) étant obturée par un couvercle (32), le corps (27) comportant la chambre (22) est monté sur ledit couvercle(32).

5. Appareil selon l'une des revendications 1 à 4, **caractérisé en ce que** le piston de fermeture (30) comporte :
- un corps (44), destiné à assurer l'étanchéité de la chambre (22), et,
- une tête (45), destinée à assurer le maintien du piston de fermeture (30) contre la plaque de fermeture (20).

6. Appareil selon la revendication 5, **caractérisé en ce que** le corps (44) du piston de fermeture (30) comporte une rainure contenant un joint d'étanchéité (43) adapté au diamètre de la chambre (22) et à une pression attendue dans la chambre (22).

7. Appareil selon l'une des revendications 1 à 6, **caractérisé en ce que** la chambre (22) est destinée à contenir de l'azote sous forme gazeuse.

8. Appareil selon l'une des revendications 1 à 7, **caractérisé en ce qu'**il comporte un élément de fixation du carter (15) solidaire de la plaque de fermeture (20a, 20b), l'élément de fixation étant destiné à fixer le carter (15) sur un engin porteur (11).

9. Appareil selon l'une des revendications 1 à 7, **caractérisé en ce qu'**il comporte un élément de fixation positionné sur le carter (15) dans une zone distante de la plaque de fermeture (20a, 20b), l'élément de fixation étant destiné à fixer le carter (15) sur un engin porteur (11).

## Patentansprüche

1. Hydraulische Schlagvorrichtung (10a, 10b, 10c), zur Installation auf einem Trägerfahrzeug (11), wobei die Vorrichtung umfasst:
- ein Gehäuse (15) mit einer Schließplatte (20a, 20b);
- eine Schlagzelle (14), montiert in dem Gehäuse (15), mit einem längsverschiebbaren Schlagkolben (18), und
- einem Dämpfer (28), der die Schlagzelle (14), und die Schließplatte (20a, 20b) verbindet, so dass die auf das Gehäuse (15) ausgeübten Verstellkräfte auf die Schlagzelle (14) übertragen werden,
und **dadurch gekennzeichnet, dass** der Dämpfer (28) umfasst:
- einen Körper (27), fest verbunden mit der Schlagzelle (14) gegenüber der Schließplatte (20a, 20b).
- eine Kammer (22), die im Innern des Körpers (27) ausgespart ist, und
- einen Schließkolben (30), der in der Kammer (22) beweglich ist und sich gegen die Schließplatte (20a, 20b) presst, um die Kammer (22) zu verschließen,
- die Kammer (22) ist dazu bestimmt, eine komprimierbare Flüssigkeit aufzunehmen, die die Verschiebungen der Schlagzelle (14) bezogen auf das Gehäuse (15) zu dämpfen.

2. Vorrichtung gemäß Anspruch 1, **dadurch gekennzeichnet, dass** mindestens ein Teil des Schlagkolbens (18) ins Innere der Kammer (22) eindringt, so dass, wenn die Kammer (22) eine komprimierbare Flüssigkeit enthält, die Verschiebung des Schlagkolbens (18) in der Kammer (22) in der Lage ist, die komprimierbare Flüssigkeit zu komprimieren und die Dekompression der Flüssigkeit den Schlagkolben (18) bewegt.

3. Vorrichtung gemäß Anspruch 1, **dadurch gekennzeichnet, dass** die Schlagzelle (14) mit einem Druckspeicher (51) verbunden ist, der einen Hydraulik-Kreislauf (37) und einen Pneumatik- Kreislauf (53) enthält, die durch eine verformbare Membran (52) getrennt sind, die Kammer (22) steht in pneumatischer Verbindung mit dem Pneumatik- Kreislauf (53) des Druckspeichers (51), so dass der im Hydraulik-Kreislauf (37) enthaltene Druck über die Membran (52) an die Kammer (22) übertragen wird.

4. Vorrichtung gemäß Anspruch 1, **dadurch gekennzeichnet, dass** die Schlagzelle (14) durch einen Deckel (32) verschlossen ist, der Körper (27) der die Kammer (22) enthält, ist auf diesem Deckel (32) montiert.

5. Vorrichtung gemäß einem der Ansprüche 1 bis 4, **dadurch gekennzeichnet, dass** der Schließkolben (30) umfasst:
- einen Körper (44), der die Dichtigkeit der Kammer (22) gewährleisten soll, und,
- einen Kopf (45), der dafür sorgen soll, dass der Schließkolben (30) gegen die Schließplatte (20) gehalten werden soll.

6. Vorrichtung gemäß Anspruch 5, **dadurch gekennzeichnet, dass** der Körper (44) des Schließkolbens (30) eine Nut umfasst, die eine Dichtung (43) enthält, die an den Durchmesser der Kammer (22) angepasst ist und an einen erwarteten Druck in der Kammer (22).

7. Vorrichtung gemäß einem der Ansprüche 1 bis 6, **dadurch gekennzeichnet, dass** die Kammer (22) Stickstoff, in Gasform, enthalten soll.

8. Vorrichtung gemäß einem der Ansprüche 1 bis 7, **dadurch gekennzeichnet, dass** sie ein Befestigungselement für das Gehäuse (15), fest verbunden mit der Schließplatte (20a, 20b) enthält, das Befestigungselement dient dazu, das Gehäuse (15) auf einem Trägerfahrzeug (11) zu befestigen.

9. Vorrichtung gemäß einem der Ansprüche 1-7, **dadurch gekennzeichnet, dass** er ein Befestigungselement enthält, positioniert auf dem Gehäuse (15) in einer von der Schließplatte (20a, 20b) entfernten Zone, das Befestigungselement ist dazu bestimmt, das Gehäuse (15) auf einem Trägerfahrzeug (11) zu befestigen.

## Claims

1. A hydraulic percussion device (10a, 10b, 10c) intended to be installed on a carrier machine (11), the device comprising:
- a housing (15) comprising a closing plate (20a, 20b),
- a power cell (14) mounted in the housing (15) comprising an impact piston (18) that is movable in translation, and
- a damper (28) connecting the power cell (14) and the closing plate (20a, 20b) in such a way as to transmit the displacement forces applied on the housing (15) to the power cell (14),
**characterized in that** the damper (28) comprises:
- a body (27) rigidly connected to the power cell (14) opposite the closing plate (20a, 20b),
- a chamber (22) provided inside the body (27), and
- a closing piston (30) which is movable inside the chamber (22) and capable of abutting against the closing plate (20a, 20b) in order to seal the chamber (22),
- the chamber (22) being intended to contain a compressible fluid for damping the movements of the power cell (14) in relation to the housing (15).

2. The device according to claim 1, **characterized in that** at least one portion of the impact piston (18) is intended to penetrate into the chamber (22) in such a way that, when the chamber (22) contains a compressible fluid, the displacement of the impact piston (18) inside the chamber (22) is capable of compressing the compressible fluid, and the decompression of the compressible fluid is capable of displacing the impact piston (18).

3. The device according to claim 1, **characterized in that** the power cell (14) is connected to a pressure accumulator (51) comprising a hydraulic circuit (37) and a pneumatic circuit (53) separated by a deformable membrane (52), the chamber (22) is in pneumatic communication with the pneumatic circuit (53) of the pressure accumulator (51) so that the pressure contained in the hydraulic circuit (37) is transmitted to the chamber (22) by means of the membrane (52).

4. The device according to claim 1, **characterized in that**, the power cell (14) being sealed by a cover (32), the body (27) comprising the chamber (22) is mounted on said cover (32).

5. The device according to any one of claims 1 to 4, **characterized in that** the closing piston (30) comprises:
- a body (44), intended to ensure the sealing of the chamber (22), and,
- a head (45), intended to ensure that the closing piston (30) is maintained against the closing plate (20).

6. The device according to claim 5, **characterized in that** the body (44) of the closing piston (30) comprises a groove containing a gasket (43) appropriate for the diameter of the chamber (22) and for an expected pressure in the chamber (22).

7. The device according to any one of claims 1 to 6, **characterized in that** the chamber (22) is intended to contain nitrogen in gaseous form.

8. The device according to any one of claims 1 to 7, **characterized in that** it comprises an element for rigidly attaching the housing (15) to the closing plate (20a, 20b), the attachment element being intended to attach the housing (15) to a carrier machine (11).

9. The device according to any one of claims 1 to 7, **characterized in that** it comprises an attachment element positioned on the housing (15) in an area away from the closing plate (20a, 20b), the attachment element being intended to attach the housing (15) to a carrier machine (11).
